# EUROPÄISCHE PATENTSCHRIFT

(11) **EP 0 324 100 B1**
(45) Veröffentlichungstag und Bekanntmachung des Hinweises auf die Patenterteilung: **04.03.1992**
(21) Anmeldenummer: 88120259.2
(22) Anmeldetag: 05.12.1988
(51) Int. Cl.: E04D 1/08, E04D 1/10, E04D 1/28, E04D 1/34

(54) **Dacheindeckungsplatte**
Roof covering slab
Plaque de couverture de toit

(30) Priorität: 15.01.1988 DE 8800415 U
(43) Veröffentlichungstag der Anmeldung: 19.07.1989
(73) Patentinhaber: Klöber, Johannes, 58256 Ennepetal (DE)
(72) Erfinder: Holtgreve, Johannes, D-5830 Schwelm (DE)
(74) Vertreter: Rieder, Hans-Joachim, Dr.

(56) Entgegenhaltungen:
- BE-A- 460 368
- BE-A- 880 290
- DE-A- 3 138 656
- FR-A- 1 242 978
- US-A- 1 699 213

## Beschreibung

Die Erfindung bezieht sich auf eine Dacheindeckungsplatte gem. Oberbegriff des Patentanspruchs 1 (vgl. "Stand. On" Klöber, H3.034 8.84, aus August 1984).

Dacheindeckungsplatten dieser Art bilden die Basis für Sonderausrüstungen in Form von Steigtritten, Laufrosten, Schneefanggitter oder dergleichen. Die meist aus Stahl bestehende, über Hakenabschnitte an den Dachlatten eingehängte Stabilisierungsplatte überträgt die Belastung auf den Dachstuhl, sodaß die meist aus Kunststoff bestehende Dacheindeckungsplatte selbst vor höheren Beanspruchungen geschützt ist. Zur Lagesicherung der Dacheindeckungsplatte dienen von der firstseitig nächstfolgenden Dacheindeckungsplatte der Sicht entzogene Verschraubungen. Es handelt sich um Befestigungszapfen, die in diesem Bereich vorgesehene Löcher durchsetzen. Durch Schlagregen, Flugschnee oder auch Kondensationsfeuchte kann es hier, beispielsweise bei nicht richtig passenden Befestigungszapfen oder dem Verrotten von Unterlegdichtscheiben, zu Undichtigkeit kommen. Abgesehen davon ist die Montage relativ zeitaufwendig und erfordert auch den Einsatz eines Schraubendrehers.

Aufgabe der Erfindung ist es, eine gattungsgemäße Dacheindekkungsplatte ohne Stabilitätseinbuße zuordnungsgünstiger auszubilden.

Gelöst ist diese Aufgabe durch die im Kennzeichen des Patentanspruchs 1 angegebene Erfindung.

Die Unteransprüche sind vorteilhafte Weiterbildungen der erfindungsgemäßen Dacheindeckungsplatte.

Zufolge solcher Ausgestaltung ist eine gattungsgemäße Dacheindeckungsplatte geschaffen, die sich insbesondere durch montagegünstigen Aufbau auszeichnet. Die Befestigung geschieht nicht mehr unter Durchgriff der Dacheindeckungsplatte. Entsprechend können die erläuterten Löcher entfallen. Auch ist die Bruchgefahr eliminiert, die in einem zu festen Anziehen der Befestigungszapfen bestand. Oft wurden die Befestigungszapfen auch mit dem Hammer ein gutes Stück eingetrieben. Dabei kam es ebenfalls zu Beschädigungen. Durch die gefundene erfindungsgemäße Lösung ist eine einfache verdeckte Nagelung realisierbar, da nunmehr das Loch im Bereich einer mit ihrer Breitfläche etwa in der Abstützebene der Stege liegenden Haltelasche angeordnet ist. Der Befestigungszapfen liegt nicht mehr in Löserichtung der Dacheindeckungsplatte, sondern quer dazu. Die Haltelasche ist überdies so optimal zugänglich. Weiter erweist es sich als vorteilhaft, daß die Haltelasche aus der Stabilisierungsplatte freigeschnitten und ausgebogen ist. Der entsprechende Freischnitt läßt sich beim Ausstanzen eines entsprechenden Blechzuschnitts gleich mitberücksichtigen. Auch erweist es sich als vorteilhaft, daß die Stege als mit ihrer Schmalkante die Abstützung bildende Haken gestaltet sind, mit einem die Dachplatte untergreifenden Hakenschenkel. Auf diese Weise ist selbst bei noch nicht vorgenommener Sicherung über die Haltelasche ein Ausheben der Dacheindeckungsplatte aufgrund entsprechender Sturmverhältnisse unterbunden. Zuordnungsbegünstigend wirkt sich überdies die bauliche Maßnahme aus, daß am, den Stegen gegenüberliegenden Ende der Stabilisierungsplatte, Stützleisten vorgesehen sind, deren Auflagekanten-Länge im wesentlichen dem 2-fachen einer Dachlattenbreite entspricht. Dabei können die beim Stand der Technik dort noch vorgesehenen Stütznasen entfallen, die ein exaktes Einpassen und Messen erforderlich machten, was ebenfalls zeitaufwendig war. Die nun geschaffene Verlängerung der Auflagekanten hat überdies den Vorteil, daß statt eines beim Vorläufer speziellen Lattenprofils für die Abstützung der sogenannten Dachtritt-Pfanne nicht mehr auf besonders querschnitts-große Hölzer zurückgegriffen werden muß. Jetzt genügen vielmehr die üblichen Dachlatten-Querschnitte, wie sie zum Dachbau ohnehin zur Hand sind. Das Belastungsgewicht verteilt sich nun großflächiger auf den nebeneinander angeordneten Dachlatten. Dabei erweist es sich zudem als vorteilhaft, daß das traufseitige Stirnende der Stützleiste im Bereich vor dem Rücken des Hakens einer traufseitig folgenden Dacheindeckungsplatte endet. Hier kann auf das lästige Messen verzichtet werden. Der firstseitig liegende Rücken des Hakens der nächstfolgenden Dacheindeckungsplatte, sei es nun eine mit Sonderausrüstung wie beschrieben oder eine übliche, bildet in vorteilhafter Weise den exakten Zuordnungsanschlag für die der Stützleiste unterlegten Dachlattenabschnitte. Da die Haken paarig vorhanden sind, entspricht auch die firstparallele Ausrichtung den Erfordernissen. Vorteilhaft ist es schließlich, daß die Auflagekante der Stützleisten fluchtend liegt zum Auflageabschnitt des Steges. Das führt zu einer gut verteilten Belastung. Endlich bringt die Erfindung noch in Vorschlag, daß die Haltelasche mittig zwischen den Stegen angeordnet ist. Die Nagelzone liegt also gleichberechtigt beabstandet zu den Einhängeelementen in Form der Haken-Stege.

Der Gegenstand der Erfindung ist nachstehend anhand eines zeichnerisch veranschaulichten Ausführungsbeispieles näher erläutert. Es zeigt:
- Fig. 1: die erfindugsgemäß gestaltete Dacheindeckungsplatte in perspektivischer Ansicht, und zwar von der Rückseite her gesehen,
- Fig. 2: diese Dacheindeckungsplatte in montierten Zustand,
- Fig. 3: eine Seitenansicht der Dacheindeckungsplatte,
- Fig. 4: die Rückansicht in Richtung des Pfeiles A in Fig. 3 gesehen.

Das Oberteil der dargestellten Dacheindeckungsplatte besteht aus Kunststoff. Hier handelt es sich zweckmäßig um widerstandsfähiges Hart-PVC.Der sogenannte Pfannentyp soll hier nicht weiter erläutert werden, da es sich um jeden üblichen, markterhältlichen Pfannentyp handeln kann.

Auch hinsichtlich der Aufstockungselemente kann es sich um eine wahlweise Ausrüstung handeln; beim dargestellten Ausführungsbeispiel ist eine Konsole 1 bevorzugt, die oberseitig ein nicht näher dargestelltes Laufrost aufnehmen kann.

Eine solche Konsole 1 kann unabhängig von der Dachneigung horizontal ausgerichtet werden. Sie schwengt dazu um eine horizontale Achse 2. Über eine zweite Achse 3 ist die eingestellte Lage feststellbar, wozu ein die Konsole 1 lagernder Träger 4 die erforderlichen Ver- und Feststellmittel aufweist.

Der im Querschnitt gesehen U-förmige Träger 4 sitzt auf der Frontseite der Dacheindeckungsplatte. Er ist über Durchbrechungen der Dacheindeckungsplatte durchsetzende Halteschrauben 5 mit einer im Rücken der Dacheindeckungsplatte liegenden Stabilisierungsplatte 6 verbunden. Es handelt sich um eine feuerverzinkte Metallplatte im Grunde lang-rechteckigen Zuschnitt. Die längere Rechteckseite erstreckt sich in Dachneigungsrichtung.

Die in dieser Richtung gemessene Länge der Stabilisierungsplatte 6 entspricht im wesentlichen der, der Dacheindeckungsplatte.

Firstseitig der Stabilisierungsplatte 6 bildet diese nach rückwärts abgewinkelte Stege 7 aus, dies zur abstützenden Halterung der Dacheindeckungsplatte an einer Dachlatte 8.

Die Stege 7 formen die firstseitige Schmallängskante 8′ der Dachlatte 8 übergreifende Haken 9. Die paarig im Bereich der Längskanten der Stabilisierungsplatte ausgebildeten Haken 9 untergreifen mit einem traufenseitig ausgerichteten Hakenschenkel 10 die Dachlatte 8.

Das Hakenmaul 11 ist größer als die Dicke der Dachlatte 8. Gemeint ist der lichte Abstand zwischen der Schmalkante 7′ des Steges und der korrespondierenden Schmalkante 10′ des Hakenschenkels 10. Hierdurch können auch größere Kantholzprofile in das Hakenmaul ragen als beispielsweise die übliche Dachlatte.

Gesichert wird die eingehängte Dacheindeckungsplatte durch einen Befestigungszapfen 12, beispielsweise in Form eines Nagels. Letzterer durchsetzt eine Haltelasche 13 der Stabilisierungsplatte 6. Zum Durchtritt des Befestigungszapfens 12 weist die Haltelasche 13 ein Loch 14 auf.

Die Haltelasche 13 ist aus der Stabilisierungsplatte 6 freigeschnitten und quer liegend in Richtung der Lattung abgebogen. Die übergreifende Fläche 13′ fluchtet mit der Innenkante 9′ der Haken 9, liegt also in der diesbezüglichen Abstützebene der Stege 7.

Am diesen Stegen 7 gegenüberliegenden Ende der Stabilisierungsplatte 6 befinden sich Stützleisten 15. Letztere erstrecken sich ebenfalls im Bereich der Längskanten der Stabilisierungsplatte 6. Die beim Zuschnitt gleich mitzuberücksichtigenden Stützleisten 15 sind unter Bildung im Querschnitt U-förmigen Abschnitts lattungsseitig gefaltet. Ihre auf der Dachkonstruktion aufliegenden Auflagekanten tragen das Bezugszeichen 15′. Die Auflagekanten 15′ weisen eine Länge auf, die im wesentlichen dem 2-fachen einer Dachlattenbreite x entspricht. Beim Ausführungsbeispiel sind zwei Dachlatten 8 nebeneinanderliegend, horizontal gerichtet auf der Oberseite des Dachsparren 16 aufgenagelt. So ergibt sich eine gute Verteilung der Last. Es braucht nachher kein querschnitts-größeres Profil im Rahmen der Größe 3x6 cm eingesetzt zu werden. Weiter ist so vorgegangen, daß das traufseitige Stirnende 15′′ der Stützleiste 15 im Bereich vor dem Rücken des Hakens einer traufseitig folgenden Dacheindekkungsplatte endet (vergleiche Fig. 3). Das hat den Vorteil, daß dieser Rücken 9′′ des Hakens 9 als Ausricht-Begrenzungsanschlag für die die Stützleisten 15 unterfangenden, also die Dacheindeckungsplatte abstützenden Dachlattenabschnitte 8 genutzt werden kann. Es braucht nicht mehr umständlich und zeitraubend die Zuordnungsposition der Dachlattenabschnitte ausgemessen zu werden. Das bringt eine erhebliche Zeitersparnis.

Um der Schuppung der Dacheindeckungsplatten Rechung zu tragen, sind die Stützleisten 15 keilförmig zugeschnitten, derart, daß ihre Auflagekanten 15′ mit dem Auflageabschnitt des Steges 7, also der Schmalkante 7′ fluchtet. Hierdurch ergibt sich firstseitg eine größere Nähe der Dacheindeckungsplatte zur Lattung als traufseitig. Die nächstfolgenden Dacheindeckungsplatten sind in Fig. 3 in strichpunktierter Linienart angedeutet. Es kann sich dabei um normale Dacheindeckungsplatten handeln oder aber auch um solche mit Aufstokkungselementen, wie erwähnt.

Wie den Figuren 1 u. 2 entnehmbar, ist die Haltelasche 13 praktisch mittig zwischen den die Haken 9 bildenden Stegen 7 ausgebildet.

## Patentansprüche

1. Dacheindeckungsplatte, insbesondere aus Kunststoff, mit unterseitiger Stabilisierungsplatte, welche Stege (7) zur abstützenden Halterung an den Dachlatten (8) besitzt und welche mit mindestens einem Loch zum Durchtritt eines Dachlatten-Befestigungszapfens (12) versehen ist, dadurch gekennzeichnet, daß das Loch (14) im Bereich einer mit ihrer Breitfläche (13′) etwa in der Abstützebene der Stege (7) liegenden Haltelasche (13) angeordnet ist.

2. Dacheindeckungsplatte nach Anspruch (1), dadurch gekennzeichnet, daß die Haltelasche (13) aus der Stabilisierungsplatte (6) freigeschnitten und abgebogen ist.

3. Dacheindeckungsplatte nach einem oder mehreren der vorhergehenden Ansprüche, dadurch gekennzeichnet, daß die Stege (7) als mit ihrer Schmalkante (7′) die Abstützung bildende Haken (9) gestaltet sind, mit einem die Dachlatte (8) untergreifenden Hakenschenkel (10).

4. Dacheindeckungsplatte nach einem oder mehreren der vorhergehenden Ansprüche, dadurch gekennzeichnet, daß an dem den Stegen (7) gegenüberliegenden Ende der Stabilisierungsplatte (6) Stützleisten (15) vorgesehen sind, deren Auflagekanten-Länge mindestens dem 2-fachen einer Dachlattenbreite (x) entspricht.

5. Dacheindeckungsplatte nach einem oder mehreren der vorhergehenden Ansprüche, dadurch gekennzeichnet, daß das traufseitige Stirnende (15′′) der Stützleiste (15) im Bereich vor dem Rücken des Hakens einer traufseitig folgenden Dacheindeckungsplatte endet.

6. Dacheindeckungsplatte nach einem oder mehreren der vorhergehenden Ansprüche, dadurch gekennzeichnet, daß die Auflagekante (15′) fluchtend liegt zum Auflageabschnitt (Schmalkante 7′) des Steges (7).

7. Dacheindeckungsplatte nach einem oder mehreren der vorhergehenden Ansprüche, dadurch gekennzeichnet, daß die Haltelasche (13) mittig zwischen den Stegen (7) angeordnet ist.

## Claims

1. Roof decking panel, in particular made of synthetic material, with a stabilising panel underneath, which has webs (7) for support on the roof battens (8) and which is provided with at least one hole for passage of a roof batten fixing pin (12), characterised in that the hole (14) is arranged in the region of a retaining strap (13) located with its broadside (13') approximately in the supporting plane of the webs (7).

2. Roof decking panel according to claim 1, characterised in that the retaining strap (13) is punched and bent out of the stabilising panel (6).

3. Roof decking panel according to one or more of the preceding claims, characterised in that the webs (7) are designed as hooks (9) forming the support with their narrow edges (7'), with a hook arm (10) engaging beneath the roof batten (8).

4. Roof decking panel according to one or more of the preceding claims, characterised in that at the end of the stabilising panel (6) opposite the webs (7), there are provided supporting strips (15) of which the bearing edge length essentially corresponds to twice the width (x) of a roof batten.

5. Roof decking panel according to one or more of the preceding claims, characterised in that the end (15'') of the supporting strip (15) on the eaves side ends in the region in front of the rear of the hook of a roof decking panel adjacent to it on the eaves side.

6. Roof decking panel according to one or more of the preceding claims, characterised in that the bearing edge (15') is in alignment with toe bearing section (narrow edge 7') of the web (7).

7. Roof decking panel according to one or more of the preceding claims, characterised in that the retaining strap (13) is arranged centrally between the webs (7).

## Revendications

1. Plaque de couverture de toit en particulier en matière plastique, comportant sur le côté inférieur une plaque de renforcement qui est dotée de pattes (7) destinées au maintien avec appui, sur les lattes (8) de toit et qui est munie d'au moins un trou pour le passage d'une tige de fixation (12) sur les lattes de toit, caractérisée en ce que le trou (14) est disposé dans la partie d'une patte de retenue (13) dont la surface large (13') est située approximativement dans le plan d'appui des pattes (7).

2. Plaque de couverture de toit selon la revendication 1, caractérisée en ce que la patte de retenue (13) est découpée et repliée en partant de la plaque de renforcement (6).

3. Plaque de couverture de toit selon une ou plusieurs des revendications précédentes, caractérisée par le fait que les pattes (7) sont conformées en crochets (9) réalisant un appui par leur côté étroit (7'), une branche (10) du crochet venant retenir la latte (8) de toit par le dessous.

4. Plaque de couverture de toit selon une ou plusieurs des revendications précédentes, caractérisée par le fait qu'à l'extrémité de la plaque de renforcement (6) située à l'opposé des pattes (7) sont prévues des barrettes d'appui (15) dont la longueur des bords d'appui correspond au moins au double de la largeur (x) d'une latte de couverture de toit.

5. Plaque de couverture de toit selon une ou plusieurs des revendications précédentes, caractérisée par le fait que l'extrémité frontale (15") située du côté de la gouttière, de la barrette d'appui (15) se termine dans la zone située en avant du dos du crochet d'une plaque de couverture de toit suivante, du côté de la gouttière.

6. Plaque de couverture de toit selon une ou plusieurs des revendications précédentes, caractérisée par le fait que le bord d'appui (15') est en alignement avec la partie d'appui (bord étroit 7') de la patte (7).

7. Plaque de couverture de toit selon une ou plusieurs des revendications précédentes, caractérisée par le fait que la patte de retenue (13) a une position médiane entre les pattes (7).
